# EUROPÄISCHE PATENTSCHRIFT

(11) **EP 1 897 840 B1**
(45) Veröffentlichungstag und Bekanntmachung des Hinweises auf die Patenterteilung: **20.01.2010**
(21) Anmeldenummer: 06018165.8
(22) Anmeldetag: 31.08.2006
(51) Int. Cl.: B66D 1/58, B66D 3/18

(54) **Seilwinde**
Winch
Treuil

(43) Veröffentlichungstag der Anmeldung: 12.03.2008
(73) Patentinhaber: ROTZLER GMBH & CO. KG, 79585 Steinen (DE)
(72) Erfinder: Rotzler, Jürgen, 79585 Steinen (DE); Walz, Steffen, 79540 Lörrach (DE)
(74) Vertreter: Wasmuth, Rolf

(56) Entgegenhaltungen:
- EP-A- 1 602 617
- EP-A1- 1 308 414
- DE-C2- 19 512 103
- DE-U1- 8 520 140
- DE-U1- 29 723 821
- US-A- 3 330 154

## Beschreibung

Die Erfindung betrifft eine Seilwinde der im Oberbegriff des Anspruchs 1 angegebenen Gattung.

Aus der DE 195 12 103 C2 ist eine Seilwinde mit einer Seiltrommel bekannt. Zur Erfassung der Last an der Seiltrommel besitzt die Seilwinde Drehmomentsensoren, die im Inneren der Seiltrommel am Außenumfang einer topfförmigen Aufnahme für den Antriebsmotor angeordnet sind. Um die Drehmomentsensoren auszutauschen, muß eine Lagerstütze sowie der gesamte Antriebsmotor von der Seiltrommel demontiert werden. Dies ist sehr aufwendig, so daß Reparatur oder Austausch eines Drehmomentsensors mit hohem Aufwand verbunden sind.

Die EP 1 308 414 A1 offenbart eine Seilwinde gemäß dem Oberbegriff des Anspruchs 1, deren Antriebsmotor in einem Trägerbauteil angeordnet ist. Das Trägerbauteil ist an einer Lagerstütze mit Spiel in Umfangsrichtung gelagert. Relativbewegungen zwischen dem Trägerbauteil und der Lagerstütze werden über Lastaufnehmer ermittelt.

Die US 3,330,154 offenbart eine Seiltrommel, an deren Lagerwelle ein Lastaufnehmer angeordnet ist.

Die DE 297 23 821 U1 offenbart eine Seilwinde, deren Antrieb über eine Drehmomentstütze mit dem Gestell der Seilwinde verbunden ist. Die Drehmomentstütze weist eine Meßeinrichtung zur Bestimmung der an dem Seil anliegenden Kraft auf.

Die EP 1 602 617 A1 zeigt ein Hebezeug mit einem Hubgetriebe, an dem ein Sensor angeordnet ist, der die Verformung der Welle erfaßt, die von der Hublast hervorgerufen ist.

Die DE 85 20 140 U1 offenbart eine Seilwinde, deren Getriebegehäuse über eine Drehmomentstütze abgestützt ist. Die Drehmomentstütze besitzt Dehnungsmeßstreifen zur Messung der elastischen Verformung.

Der Erfindung liegt die Aufgabe zugrunde, eine Seilwinde der gattungsgemäßen Art zu schaffen, die einen einfachen Austausch und eine einfache Reparatur ermöglicht.

Diese Aufgabe wird durch eine Seilwinde mit den Merkmalen des Anspruchs 1 gelöst.

Dadurch, daß das Bauteil, an dem der Aufnehmer zur Erfassung der Last angeordnet ist, austauschbar an der Seilwinde festgelegt ist, kann der Aufnehmer durch Austausch des Bauteils auf einfache Weise ausgetauscht werden. Das Bauteil ist dabei so angeordnet, daß es ohne Demontage einer Lagerstütze austauschbar ist. Zum Austausch muß damit die Seiltrommel nicht geöffnet werden, so daß der Austausch auch durch den Benutzer selbst auf einfache Weise durchgeführt werden kann. Dadurch, daß das Bauteil, an dem der Aufnehmer angeordnet ist, austauschbar ist, ist es auf einfache Weise möglich, eine Seilwinde mit einem Aufnehmer zur Erfassung der Last nachzurüsten. Auch können Seilwinden mit Einrichtungen zur Lasterfassung baugleich mit Seilwinden ohne Lasterfassung gebaut werden. Lediglich das Bauteil, an dem der Aufnehmer angeordnet ist, ist jeweils anzupassen und gegebenenfalls mit einem Aufnehmer auszustatten. Dadurch, daß der Aufnehmer nicht an der Lagerstütze selbst angeordnet ist, gehen Verformungen der Lagerstütze nicht in die Messung der Last mit ein, so daß sich ein genaueres Meßergebnis erreichen läßt.

Vorteilhaft durchragt das Bauteil die Lagerstütze. Dadurch ist eine einfache Austauschbarkeit möglich. Es ist vorgesehen, daß der Aufnehmer eine Anschlußleitung zur Verbindung mit einer Steuerung besitzt, wobei die Anschlußleitung durch einen in dem Bauteil ausgebildeten Kanal aus der Seilwinde geführt ist. Die Anschlußleitung ist damit in das Bauteil integriert, so daß der Austausch des Bauteils mit dem Aufnehmer sehr einfach und schnell durchgeführt werden kann.

Um eine einfache Austauschbarkeit zu gewährleisten, ist vorgesehen, daß die Lage des Bauteils an der Lagerstütze mit Sicherungsmitteln gesichert ist, die von der der Seiltrommel abgewandten Außenseite der Lagerstütze zugänglich sind.

Vorteilhaft besteht das Bauteil aus einem anderen Material als die Lagerstütze. Die Lagerstütze besteht insbesondere aus einem Gußmaterial, vorzugsweise aus Grauguß. Lagerstützen aus Grauguß können auf einfache Weise gefertigt werden und nehmen die auftretenden Kräfte im Betrieb gut auf. Zur Anordnung von Aufnehmern zur Lasterfassung ist Grauguß jedoch nur schlecht geeignet. Das Bauteil kann aus einem Material gefertigt werden, das gut für die Anordnung eines Aufnehmers geeignet ist, wie beispielsweise Stahl. Dadurch, daß der Aufnehmer an einem von der Lagerstütze getrennten Bauteil angeordnet ist, kann das Material des Bauteils auf die Anforderungen des Aufnehmers abgestimmt werden.

Die Seiltrommel ist beidseitig an Lagerstützen gelagert. Dadurch ergeben sich eine hohe Stabilität und geringe Biegekräfte. Insbesondere ist an einer Lagerstütze der Antriebsmotor gehalten und an der gegenüberliegenden Lagerstütze das Getriebe abgestützt. Es ist vorgesehen, daß das Getriebe an der Lagerstütze über das Bauteil abgestützt ist, an dem der Aufnehmer zur Erfassung der Last angeordnet ist. Über das Getriebe werden in das Bauteil die an der Seiltrommel wirkenden Kräfte übertragen, so daß die Verformung des Bauteils ein Maß für die an der Seiltrommel wirkende Kraft ist.

Vorteilhaft ist das Bauteil als Bolzen ausgebildet. Das Getriebe ist insbesondere ein Planetengetriebe, dessen Planetenräder an einem ortsfesten Planetenträger gelagert sind. Vorteilhaft ist der Planetenträger mit dem Bolzen drehfest verbunden. Die drehfeste Verbindung ist dabei insbesondere so ausgestaltet, daß sie eine Bewegung des Bolzens gegenüber dem Planetenträger in Richtung der Antriebsachse der Seiltrommel zuläßt. Dadurch kann der Bolzen in Richtung der Antriebsachse aus dem Planetenträger herausgezogen werden. Über die Planetenräder ist der Planetenträger in der Seiltrommel gehalten, so daß ein Entfernen des Bolzens ohne weiteres möglich ist. Vorteilhaft ist der Planetenträger mit dem Bolzen über eine Verzahnung, insbesondere über eine Kerbverzahnung drehfest verbunden. Eine Verzahnung erlaubt die Übertragung hoher Drehmomente und gleichzeitig ein Ineinanderstecken der beiden Bauteile in Richtung der Antriebsachse.

Es ist vorgesehen, daß der Bolzen drehfest mit der Lagerstütze verbunden ist. Die drehfeste Verbindung ist dabei so ausgebildet, daß sie eine Bewegung des Bolzens gegenüber der Lagerstütze in Richtung der Antriebsachse der Seiltrommel zuläßt. Dadurch kann der Bolzen auch aus der Lagerstütze in Richtung der Antriebsachse gezogen werden. Durch die drehfeste Verbindung mit Lagerstütze und Planetenträger über jeweils eine Verzahnung ist eine einfache Austauschbarkeit des Bolzens gegeben.

Vorteilhaft besitzt der Bolzen eine Umfangsnut, in der der Aufnehmer zur Erfassung der Last angeordnet ist. Die Umfangsnut stellt dabei insbesondere den engsten Querschnitt des Bolzens dar. Hier herrschen die größten Verformungen, so daß ein ausreichend großes Meßsignal erzeugt werden kann. Vorteilhaft ist der Bolzen in einem ersten Bereich drehfest mit der Lagerstütze und in einem zweiten Bereich drehfest mit dem Planetenträger verbunden, wobei die Umfangsnut zwischen dem ersten und dem zweiten Bereich angeordnet ist. Die Umfangsnut, in der der Aufnehmer angeordnet ist, liegt damit in dem Bereich, in dem das Drehmoment vom Planetenträger zur Lagerstütze übertragen wird. Vorteilhaft ist ein Aufnehmer zur Erfassung der Last ein Dehnungsmeßstreifen. Insbesondere sind vier Dehnungsmeßstreifen vorgesehen, wobei zwei Paare von Dehnungsmeßstreifen einander gegenüberliegend am Umfang der Umfangsnut angeordnet sind. Jeweils zwei Dehnungsmeßstreifen eines Paares sind um 90° zueinander versetzt angeordnet, so daß die Dehnungssignale in zueinander senkrechten Richtungen aufgenommen werden.

Ein Ausführungsbeispiel der Erfindung wird im folgenden anhand der Zeichnung erläutert. Es zeigen:
- Fig. 1: eine schematische Schnittdarstellung einer Seilwinde,
- Fig. 2: eine ausschnittsweise vereinfachte Schnittdarstellung der Seilwinde aus Fig. 1.

Die in Fig. 1 gezeigte Seilwinde 1 besitzt zwei Lagerstützen 3, 4, zwischen denen eine Seiltrommel 2 angeordnet ist. Die Seiltrommel 2 ist um eine Antriebsachse 30 drehbar gelagert. Auf der Seiltrommel 2 ist ein Seil 5 aufgewickelt, das bei Drehung der Seiltrommel 2 um ihre Antriebsachse 30 je nach Drehrichtung auf- oder abgewickelt wird. Die Seiltrommel 2 ist an der Lagerstütze 3 mit einem Lager 7 an einem in die Seiltrommel 2 ragenden Bund 32 der Lagerstütze 3 gelagert. Wie Fig. 2 zeigt, ist an der der Lagerstütze 3 zugewandten Seite des Lagers 7 eine Dichtung 19 angeordnet. Zur Lagerstütze 4. hin ist der Innenraum 6 der Seiltrommel 2 offen ausgebildet. An der Lagerstütze 4 ist ein Aufnahmetopf 11 angeformt, der ins Innere der Seiltrommel 2 ragt und an dessen Außenumfang ein Lager 8 angeordnet ist, an dem sich das andere Ende der Seiltrommel 2 abstützt.

In dem Aufnahmetopf 11 ist ein Antriebsmotor 9 angeordnet, der eine Antriebswelle 10 rotierend antreibt. Der Aufnahmetopf 11 ist von einer Scheibe 29 teilweise verschlossen. An der Scheibe 29 ist der Antriebsmotor 9 verschraubt. Die Scheibe 29 besitzt eine mittige Öffnung, durch die die Antriebswelle 10 ragt.

Der Antriebsmotor 9 treibt die Seiltrommel 2 über ein Getriebe 12 an, das als Planetengetriebe ausgebildet ist. Das Sonnenrad 13 des Planetengetriebes ist drehfest auf der Antriebswelle 10 festgelegt. Das Sonnenrad 13 treibt Planetenräder 14 an, von denen in Fig. 1 zwei gezeigt sind. Es können beispielsweise vier Planetenräder 14 vorgesehen sein. Die Planetenräder 14 sind um die Antriebsachse 30 drehfest mit der Lagerstütze 3 verbunden. Hierzu sind die Planetenräder 14 auf Lagerachsen 15 drehbar gelagert. Die Lagerachsen 15 sind an einem Planetenträger 16 festgelegt, der drehfest mit einem Bolzen 18 verbunden ist. Der Bolzen 18 ist drehfest an der Lagerstütze 3 gelagert. Der Planetenträger 16 ist somit drehfest gegenüber der Lagerstütze 3 gelagert. Die Seiltrommel 2 besitzt an ihrem Innenumfang im Bereich der Planetenräder 14 eine Verzahnung 17, mit der die Planetenräder 14 in Eingriff sind. Eine Drehung des Sonnenrads 13 bewirkt eine Drehung der Planetenräder 14 um die Lagerachsen 15. Da die Lagerachsen 15 ortsfest angeordnet sind, wird durch die Drehung der Planetenräder 14 die Seiltrommel 2 rotierend angetrieben.

In Fig. 2 ist die Gestaltung des Bolzens 18 näher gezeigt. Der Bolzen 18 besitzt an seinem ins Innere der Seiltrommel 2 ragenden Ende eine Verzahnung 20, die mit einer Innenverzahnung 22 des Planetenträgers 16 zusammenwirkt. Über die Verzahnungen 20 und 22 sind der Bolzen 18 und der Planetenträger 16 drehfest miteinander verbunden.

Zur drehfesten Verbindung mit der Lagerstütze 3 besitzt der Bolzen 18 im Bereich des Bundes 32 eine Verzahnung 21, die mit einer entsprechenden Verzahnung der Lagerstütze 3 zusammenwirkt. Zwischen den Verzahnungen 20 und 21 besitzt der Bolzen 18 eine Umfangsnut 24. Der Boden der Umfangsnut 24 stellt den engsten Querschnitt des Bolzens 18 dar. Am Nutgrund der Umfangsnut 24 sind insgesamt vier Dehnungsmeßstreifen 25 angeordnet, die in Fig. 2 schematisch gezeigt sind. Jeweils zwei Dehnungsmeßstreifen sind in einem Winkel von 90° zueinander angeordnet. Die beiden Paare von Dehnungsmeßstreifen sind am Umfang des Bolzens 18 gegenüberliegend in der Umfangsnut 24 angeordnet. Der Bolzen 18 besitzt einen Kanal 28, der im Ausführungsbeispiel durch eine Längsbohrung und eine Querbohrung im Bolzen 18 gebildet ist und der die Umfangsnut 24 mit der aus der Seilwinde 1 ragenden Seite des Bolzens 18 verbindet. Durch den Kanal 28 ist eine Anschlußleitung 26 der Dehnungsmeßstreifen 25 geführt. Die Anschlußleitung 26 verbindet die Dehnungsmeßstreifen 25 mit einer Steuerung 27, die außerhalb der Seilwinde 1 angeordnet ist.

Das nach außen ragende Ende des Bolzens 18 besitzt einen vergrößerten Durchmesser, der an einem Absatz 33 der Lagerstütze 3 anliegt. Im Bereich der nach außen ragenden Seite des Bolzens 18 ist ein Sicherungsring 23 angeordnet, der den Bolzen 18 in Richtung der Antriebsachse 30 fixiert. Der Durchmesser des Bolzens 18 ist im Bereich seines nach außen ragenden Endes am größten. Im Bereich der Verzahnung 21 ist der Durchmesser etwas verkleinert und verkleinert sich im Bereich der Verzahnung 20 noch weiter. Dadurch kann der Bolzen 18 von der der Seiltrommel 2 abgewandten Außenseite 31 der Lagerstütze 3 aus der Seilwinde 1 gezogen werden, nachdem der Sicherungsring 23 entfernt wurde. Der Sicherungsring 23 ist von außen zugänglich, so daß eine Demontage des Bolzens 18 auf einfache Weise möglich ist.

Es können auch andere Aufnehmer zur Erfassung der Last vorgesehen sein. Die Verzahnungen 20, 21 und 22 sind insbesondere als Kerbverzahnungen ausgebildet. Es können jedoch auch andere Arten der Verzahnung vorgesehen sein, die ein Herausziehen des Bolzens 18 aus der Seilwinde 1 erlauben.

## Patentansprüche

1. Seilwinde mit einer Seiltrommel (2), die beidseitig an Lagerstützen (3, 4) um eine Antriebsachse (30) drehbar gehalten und über ein Getriebe (12) von einem Antriebsmotor (9) um ihre Antriebsachse (30) antreibbar ist, wobei an einer Lagerstütze (4) der Antriebsmotor (9) gehalten und an der gegenüberliegenden Lagerstütze (3) das Getriebe (12) abgestützt ist, wobei die Seilwinde (1) mindestens einen Aufnehmer zur Erfassung der Last an der Seiltrommel (2) besitzt, der an einem Bauteil angeordnet ist, das ohne Demontage einer Lagerstütze (3, 4) austauschbar an der Seilwinde (1) festgelegt ist,
**dadurch gekennzeichnet, daß** das Getriebe (12) an der Lagerstütze (3) über das Bauteil abgestützt ist, an dem der Aufnehmer zur Erfassung der Last angeordnet ist.

2. Seilwinde nach Anspruch 1,
**dadurch gekennzeichnet, daß** das Bauteil die Lagerstütze (3) durchragt.

3. Seilwinde nach Anspruch 1 oder 2,
**dadurch gekennzeichnet, daß** der Aufnehmer eine Anschlußleitung (26) zur Verbindung mit einer Steuerung (27) besitzt, wobei die Anschlußleitung (26) durch einen in dem Bauteil ausgebildeten Kanal (28) aus der Seilwinde (1) geführt ist.

4. Seilwinde nach einem der Ansprüche 1 bis 3,
**dadurch gekennzeichnet, daß** die Lage des Bauteils an der Lagerstütze (3) mit Sicherungsmitteln gesichert sind, die von der der Seiltrommel (2) abgewandten Außenseite (31) der Lagerstütze (3) zugänglich sind.

5. Seilwinde nach einem der Ansprüche 1 bis 4,
**dadurch gekennzeichnet, daß** das Bauteil aus einem anderen Material als die Lagerstütze (3, 4) besteht.

6. Seilwinde nach einem der Ansprüche 1 bis 5,
**dadurch gekennzeichnet, daß** die Lagerstütze (3, 4) aus einem Gußmaterial, insbesondere aus Grauguß besteht.

7. Seilwinde nach einem der Ansprüche 1 bis 6,
**dadurch gekennzeichnet, daß** das Bauteil als Bolzen (18) ausgebildet ist.

8. Seilwinde nach einem der Ansprüche 1 bis 7,
**dadurch gekennzeichnet, daß** das Getriebe (12) ein Planetengetriebe ist, dessen Planetenräder (14) an einem ortsfesten Planetenträger (16) gelagert sind.

9. Seilwinde nach Anspruch 8,
daß der Planetenträger (16) mit dem Bolzen (18) drehfest verbunden ist, wobei die drehfeste Verbindung eine Bewegung des Bolzens (18) gegenüber dem Planetenträger (16) in Richtung der Antriebsachse (30) der Seiltrommel (2) zuläßt.

10. Seilwinde nach Anspruch 9,
**dadurch gekennzeichnet, daß** der Planetenträger (16) mit dem Bolzen (18) über eine Verzahnung (20), insbesondere eine Kerbverzahnung, drehfest verbunden ist.

11. Seilwinde nach einem der Ansprüche 7 bis 10,
**dadurch gekennzeichnet, daß** der Bolzen (18) drehfest mit der Lagerstütze (3) verbunden ist, wobei die drehfeste Verbindung eine Bewegung des Bolzens (18) gegenüber der Lagerstütze (3) in Richtung der Antriebsachse (30) der Seiltrommel (2) zuläßt.

12. Seilwinde nach einem der Ansprüche 7 bis 11,
**dadurch gekennzeichnet, daß** der Bolzen (18) eine Umfangsnut (24) besitzt, in der der Aufnehmer zur Erfassung der Last angeordnet ist.

13. Seilwinde nach Anspruch 12,
**dadurch gekennzeichnet, daß** der Bolzen (18) in einem ersten Bereich drehfest mit der Lagerstütze (3) und in einem zweiten Bereich drehfest mit dem Planetenträger (16) verbunden ist und daß die Umfangsnut (24) zwischen dem ersten und dem zweiten Bereich angeordnet ist.

14. Seilwinde nach einem der Ansprüche 1 bis 13,
**dadurch gekennzeichnet, daß** ein Aufnehmer zur Erfassung der Last ein Dehnungsmeßstreifen (25) ist.

## Claims

1. Rope winch with a rope drum (2), which is held rotatably on both sides at bearing supports (3, 4) around a drive axis (30) and can be driven around its drive axis (30) by a drive motor (9) via a gearing (12), wherein the drive motor (9) is held at a bearing support (4), and the gearing (12) is supported at the opposite bearing support (3), wherein the rope winch (1) has at least one sensor for sensing the load on the rope drum (2), which is arranged at a component, which is arranged in an exchangeable manner at the rope winch (1) without disassembly of a bearing support (3, 4),
**characterised in that** the gearing (12) is supported on the bearing support (3) via the component, on which the sensor for sensing the load is arranged.

2. Rope winch according to claim 1,
**characterised in that** the component penetrates the bearing support (3).

3. Rope winch according to claim 1 or 2,
**characterised in that** the sensor has a connection line (26) for connection to a control (27), wherein the connection line (26) is guided from the rope winch (1) through a channel (28) formed in the component.

4. Rope winch according to one of claims 1 to 3,
**characterised in that** the position of the component at the bearing support (3) is secured with securing means, which are accessible from the outer side (31) of the bearing support (3) turned away from the rope drum (2).

5. Rope winch according to one of claims 1 to 4,
**characterised in that** the component consists of a material different to the bearing support (3, 4).

6. Rope winch according to one of claims 1 to 5,
**characterised in that** the bearing support (3, 4) consists of cast material, especially grey cast iron.

7. Rope winch according to one of claims 1 to 6,
**characterised in that** the component is formed as a bolt (18).

8. Rope winch according to one of claims 1 to 7,
**characterised in that** the gearing (12) is a planetary gear, whose planet wheels (16) are mounted to a fixed planet-wheel carrier (16).

9. Rope winch according claim 8,
**characterised in that** the planet-wheel carrier (16) is connected to the bolt (18) in a torque-proof manner, wherein the torque-proof connection permits a movement of the bolt (18) with regard to the planet-wheel carrier (16) in the direction of the drive axis (30) of the rope drum (2).

10. Rope winch according claim 9,
**characterised in that** the planet-wheel carrier (16) is connected to the bolt (18) via a gearing (20), especially a serration gearing in a torque-proof manner.

11. Rope winch according to one of claims 7 to 10,
**characterised in that** the bolt (18) is connected to the bearing support (3) in a torque-proof manner, wherein the torque-proof connection permits a movement of the bolt (18) with regard to the bearing support (3) in the direction of the drive axis (30) of the rope drum (2).

12. Rope winch according to one of claims 7 to 11,
**characterised in that** the bolt (18) has a peripheral groove (24), in which the sensor for sensing the load is arranged.

13. Rope winch according claim 12,
**characterised in that** the bolt (18) is connected to the bearing support (3) in a torque-proof manner in a first region, and to the planet-wheel carrier (18) in a torque-proof manner in a second region, and that the peripheral groove (24) is arranged between the first and the second region.

14. Rope winch according to one of claims 1 to 13,
**characterised in that** a sensor for sensing the load is a strain gauge (25).

## Revendications

1. Treuil avec un tambour à câble (2) qui est fixé des deux côtés à des supports (3, 4) de manière à pouvoir tourner sur un axe d'entraînement (30) et qui est apte à être entraîné sur son axe d'entraînement (30) par un moteur d'entraînement (9) par l'intermédiaire d'une transmission (12), le moteur d'entraînement (9) étant fixé à un support (4) tandis que la transmission (12) est en appui sur le support opposé (3), et le treuil (1) ayant au moins un capteur qui est destiné à capter la charge sur le tambour à câble (2) et qui est disposé sur un élément de construction qui est fixé au treuil (1) de manière à pouvoir être changé sans démontage d'un support (3, 4),
**caractérisé en ce que** la transmission (12) est en appui sur le support (3) par l'intermédiaire de l'élément de construction sur lequel est disposé le capteur destiné à capter la charge.

2. Treuil selon la revendication 1,
**caractérisé en ce que** l'élément de construction traverse le support (3).

3. Treuil selon la revendication 1 ou 2,
**caractérisé en ce que** le capteur a une ligne de raccordement (26) pour la liaison avec une commande (27), la ligne de raccordement (26) sortant du treuil (1) par un conduit (28) formé dans ledit élément de construction.

4. Treuil selon l'une des revendications 1 à 3,
**caractérisé en ce que** la position de l'élément de construction sur le support (3) est bloquée à l'aide de moyens de blocage qui sont accessibles par le côté extérieur (31) du support (3) opposé au tambour à câble (2).

5. Treuil selon l'une des revendications 1 à 4,
**caractérisé en ce que** l'élément de construction se compose d'un matériau différent de celui du support (3, 4).

6. Treuil selon l'une des revendications 1 à 5,
**caractérisé en ce que** le support (3, 4) se compose d'un matériau en fonte, en particulier de fonte grise.

7. Treuil selon l'une des revendications 1 à 6,
**caractérisé en ce que** l'élément de construction est conçu comme un axe (18).

8. Treuil selon l'une des revendications 1 à 7,
**caractérisé en ce que** la transmission (12) est constituée par un engrenage planétaire dont les satellites (14) sont montés sur un support de satellites fixe (16).

9. Treuil selon la revendication 8,
**caractérisé en ce que** le support de satellites (16) est relié fixe en rotation à l'axe (18), la liaison fixe en rotation autorisant un mouvement de l'axe (18) par rapport au support de satellites (16) dans le sens de l'axe d'entraînement (30) du tambour à câble (2).

10. Treuil selon la revendication 9,
**caractérisé en ce que** le support de satellites (16) est relié fixe en rotation à l'axe (18) par l'intermédiaire d'une denture (20), en particulier une denture à cannelures.

11. Treuil selon l'une des revendications 7 à 10,
**caractérisé en ce que** l'axe (18) est relié fixe en rotation au support (3), la liaison fixe en rotation autorisant un mouvement de l'axe (18) par rapport au support (3) dans le sens de l'axe d'entraînement (30) du tambour à câble (2).

12. Treuil selon l'une des revendications 7 à 11,
**caractérisé en ce que** l'axe (18) a une rainure circonférentielle (24) dans laquelle est disposé le capteur destiné à capter la charge.

13. Treuil selon la revendication 12,
**caractérisé en ce que** l'axe (18) est relié fixe en rotation au support (3) dans une première zone et fixe en rotation au support de satellites (16) dans une seconde zone, et **en ce que** la rainure circonférentielle (24) est disposée entre les première et seconde zones.

14. Treuil selon l'une des revendications 1 à 13,
**caractérisé en ce qu'**un capteur destiné à capter la charge est constitué par une jauge extensométrique (25).
